# EUROPÄISCHE PATENTSCHRIFT

(11) **EP 0 562 304 B1**
(45) Veröffentlichungstag und Bekanntmachung des Hinweises auf die Patenterteilung: **19.07.1995**
(21) Anmeldenummer: 93103203.1
(22) Anmeldetag: 01.03.1993
(51) Int. Cl.: B65C 7/00, B31D 1/02

(54) **Verfahren und Vorrichtung zum Anbringen von Anhängeetiketten an Behältern**
Method and apparatus for applying tags to containers
Procédé et dispositif pour attacher des étiquettes à ficelle aux récipients

(30) Priorität: 25.03.1992 DE 4209671
(43) Veröffentlichungstag der Anmeldung: 29.09.1993
(73) Patentinhaber: HETTLER MASCHINEN GmbH, D-72768 Reutlingen (DE)
(72) Erfinder: Hettler, Albert, W-7410 Reutlingen 24 (DE)
(74) Vertreter: Charrier, Rolf, Dipl.-Ing.

(56) Entgegenhaltungen:
- DE-A- 3 638 412
- DE-B- 1 267 594
- US-A- 2 733 751
- US-A- 3 546 798
- US-A- 4 689 100

## Beschreibung

Die Erfindung betrifft ein Verfahren zum Anbringen von Anhängeetiketten auf den Hälsen von Behältern nach dem Oberbegriff des Anspruchs 1. Weiterhin betrifft die Erfindung eine Vorrichtung zur Durchführung dieses Verfahrens.

Mit geschlossenen Schleifen versehene Etiketten, sogenante Anhängeetiketten, werden häufig zur Kennzeichnung des Inhalts von Behältern auf deren Hälsen angebracht. Typische Verwendungsbeispiele sind Behälter für Lebensmittel, Mineralölprodukte, weitere Flüssigkeiten oder Schüttgut.

Die Anhängeetiketten werden üblicherweise von Hand über die Hälse der an einem Fließband vorbeilaufenden Behälter gestreift. Hierzu ist eine eigene Person erforderlich, die Arbeit ist außerdem äußerst monoton und ermüdend.

Die DE-B-1 267 594 beschreibt eine Einrichtung zum Anbringen von mit Kleber und einer Schlaufe versehenen körperlichen Markierungen, insbesondere von Siegeln an Flaschen oder anderen zur Straffung der Schlaufe ausgebildeten, zum Beispiel sich nach unten konisch erweiterenden Gegenständen. Diese Einrichtung weist eine Überwurfvorrichtung mit einem schwenkbar gelagerten Abwurfhebel auf, dessen Schwenkbereich vom Anfang zum Ende einer Zunge verläuft, welche die Markierung an ihrer Schlaufe aufgehängt aufnimmt und von welcher die Schlaufe deren Markierung durch den Abwurfhebel lose über eine unter der Zunge stillgehaltene Flasche oder dergleichen übergeworfen wird. Ferner ist eine mit der Überwurfvorrichtung synchronisiert betätigte Vorrichtung zum genauen Positionieren und Andrücken der mit Kleber versehenen Fläche der Markierung gegen die Flasche oder dergleichen vorhanden. Weiterhin ist eine verschwenkbare Zentrierhülse vorgesehen, die die übergeworfene Markierung erfaßt und positioniert sowie ein relativ zu dieser Hülse und in derselben axial verschiebbarer Stempel zum Andrücken der positionierten Markierung. Die in dieser Druckschrift beschriebene Einrichtung ist für das Anbringen von reinen Anhängeetiketten schon deshalb ungeeignet, weil sie eine zusätzliche Klebeverbindung voraussetzt.

Es stellt sich die Aufgabe, ein Verfahren zu entwickeln, welches eine automatische Anbringung klebstofffreier Etiketten auf Behälterhälsen ermöglicht sowie eine Vorrichtung zur Durchführung des Verfahrens zu schaffen.

Gelöst wird diese Aufgabe durch die kennzeichnenden Merkmale des Anspruchs 1. Vorteilhafte Ausgestaltungen des Verfahrens und eine Vorrichtung zu dessen Durchführung sind den Unteransprüchen entnehmbar.

Ein Ausführungsbeispiel der Erfindung wird im folgenden anhand der Zeichnungen näher beschrieben. Darin bezeichnen gleiche Bezugszahlen gleiche Teile. Es zeigen:
- **Fig. 1**: eine perspektivische Darstellung eines Etikettenfertigungsautomaten zur Durchführung der ersten Verfahrensschritte;
- **Fig. 2**: eine Seitenansicht der Übergabestation zur Durchführung der weiteren Verfahrensschritte;
- **Fig. 3**: eine Ansicht der Übergabestation aus Figur 2 von oben;
- **Fig. 4**: eine vergrößerte Darstellung der Einzelheit X aus Figur 2;
- **Fig. 5**: eine vergrößerte Darstellung der Einzelheit Y aus Figur 3;
- **Fig. 6**: die Darstellung einiger Elemente der in den Figuren 2 und 3 dargestellten Übergabestation aus einer zu diesen Figuren senkrechten Perspektive.

Zur Durchführung des Verfahrens werden im wesentlichen zwei Maschinen eingesetzt, der in Figur 1 dargestellte Etikettenfertigungsautomat 1 und die in den Figuren 2 bis 6 dargestellte Übergabestation 33. Mit dem Etikettenfertigungsautomaten 1 werden die mit geschlossenen Schleifen 34 versehenen Etiketten 14 gleichmäßig ausgerichtet und aufgereiht, mit ihren Schleifen 34 an zwei Trägerbändern 16 befestigt und, zusammen mit einer Trägerfolie 15, zu einer Etikettenrolle 18 aufgerollt. Diese Etikettenrolle 18 wird dann in die Übergabestation 33 eingesetzt, wo sie abgerollt wird und die frei gegebenen Etiketten 14 auf den Hälsen von Behältern 27 angebracht werden.

Der Etikettenfertigungsautomat 1 umfaßt ein Gehäuse mit einem daran schwenkbar angeordneten Bedienpult 3. Rohetiketten werden von einem Vorratsstapel mittels eines Etikettenschiebers 6 zu einer Lochstation 5 geschoben und dort gelocht. Die gelochten Etiketten 14 werden dann von Etikettenzangen 7 gehalten und über die Fadenführung 4 wird ein Faden 12 durch das ausgestanzte Loch jedes Etiketts 14 geschoben. Dieser Faden 12 wird dem Etikettenfertigungsautomaten 1 von einer Fadenspule 11 über einen Fadenspeicher 10 in Richtung des Pfeils 29 zugeführt. Wenn sich der Faden 12 im Loch des Etiketts 14 befindet, tritt der Knoter 8 in Aktion und verknotet die beiden freien Enden des Fadens miteinander, wodurch eine Schleife 34 gebildet wird.

Die geschlossenen Schleifen 34 dieser Etiketten 14 werden sodann entlang eines Führungsblechs 9 gleichmäßig und in konstantem Abstand zueinander ausgerichtet und aufgereiht und in Kontakt mit zwei parallel zueinander verlaufenden Klebebändern 16 gebracht, welche entlang der Führungsschiene 9 gleiten. Diese Klebebänder 16 werden in Pfeilrichtung des Pfeils 31 von einer Vorratsrolle abgespult.

Von einer weiteren Vorratsrolle wird eine Trägerfolie 15 in Richtung des Pfeils 32 abgespult und derart umgelenkt, daß sie zwischen dem Führungsblech 9 und den beiden Klebebändern 16 gleitet. Dabei ist die Geschwindigkeit der Trägerfolie 15 entlang des Führungsblechs 9 identisch mit derjenigen der Klebebänder 16 und der Etiketten 14. Die Schleifen 34 der Etiketten 14 befinden sich zwischen den Klebebändern 16 und der Trägerfolie 15. Diese drei Schichten werden über eine Anpreß- und Umlenkwalze 17 geführt, wobei eine feste, jedoch wieder lösbare Verklebung sowohl zwischen den Klebebändern 16 und den Schleifen 34 der Etiketten 14 als auch zwischen den Klebebändern 16 und der Trägerfolie 15 stattfindet. Das Konglomerat aus Trägerfolie 15, Schleifen 34 und Klebebändern 16 wird sodann zu einer Etikettenrolle 18 in Richtung des Pfeils 30 aufgespult. Damit ist die erste Verfahrensstufe beendet und die Etikettenrolle 18 kann nun bis zur Durchführung der zweiten Verfahrensstufe zwischengelagert werden.

Alle nachfolgenden Verfahrensschritte werden auf einer Übergabestation 33 durchgeführt, welche in den Figuren 2 bis 6 dargestellt ist. Diese Übergabestation 33 weist ein horizontal verlaufendes Förderband 19 auf, welches sich mit konstanter Geschwindigkeit bewegt und auf welchem in konstanten Abständen die zu etikettierenden Behälter 27 angeordnet sind. Über diesem Förderband 19 befindet sich ein Drehteller 23, dessen Achse 37 im wesentlichen vertikal, jedoch leicht geneigt ist. Der jeweils tiefste Punkt dieses Drehtellers 23 befindet sich über der Mitte des Förderbandes 19. An der Unterseite des Drehtellers 23 sind mehrere Greifer 24 und Fadenabstreifer 35 angebracht, und zwar gleichmäßig verteilt entlang des Umfangs. In einer geeigneten Aufnahme befindet sich die Etikettenrolle 18, von welcher das Band aus Trägerfolie 15, Etiketten 14 mit Schleifen 34 und Klebebändern 16 abgespult und dem Drehteller 23 im wesentlichen tangential zugeführt wird. Die Zuführung erfolgt am momentan höchsten Punkt des Drehtellers 23, also gegenüberliegend zum vorher erwähnten tiefsten Punkt des Drehtellers 23, ebenfalls über der Mitte des Förderbandes 19.

In den Figuren 2 und 4 sind eine Seitenansicht der Übergabestation 33 sowie eine Detailansicht (Detail X) wiedergegeben. Das Förderband 19 verläuft in Richtung des Pfeils 36, also in Figur 2 von links nach rechts. Die Drehachse 37 des Drehtellers 23 ist im wesentlichen senkrecht, jedoch leicht geneigt angeordnet. Der Winkel zur Senkrechten beträgt im dargestellten Ausführungsbeispiel ca. 15°. Die Drehachse 37 bildet zusammen mit der Laufrichtung 36 des Förderbandes 19 eine Ebene, d.h. die Drehachse 37 ist nicht zur Seite, sondern in die Laufrichtung 36 geneigt. Bei der in Figur 2 dargestellten Ausführungsform ist also der momentan tiefste Punkt des Drehtellers 23 bezüglich der Laufrichtung 36 des Förderbandes 19 weiter vorn als dessen momentan höchster Punkt.

Entlang des Umfangs des Drehtellers 23 und an dessen dem Förderband 19 zugewandten Seite befinden sich acht Greifer 24 mit jeweils einem Fadenabstreifer 35 in gleichmäßigen Abständen. Der Aufbau einer solchen Anordnung aus Greifer 24 und Fadenabstreifer 35 ist am besten aus Figur 4 ersichtlich. Der Greifer 24 ist mit einer Gewindestange in einer Bohrung des Drehtellers 23 befestigt und umfaßt drei gleichmäßig angeordnete, nach außen abspreizbare Spreizarme 38. Diese Spreizarme 38 sind in Ruhestellung im wesentlichen parallel zueinander und lassen sich durch einen ersten Hubzylinder 25 zu der in Figur 4 dargestellten Stellung aufspreizen und axial verschieben. Die Betätigung dieses ersten Hubzylinders 25 erfolgt beispielsweise hydraulisch oder durch Druckluft. Dicht neben dem Greifer 24 ist auf dem Drehteller 23 ein Fadenabstreifer 35 angeordnet, der einen zweiten Hubzylinder 26 umfaßt. Durch Betätigen dieses zweiten Hubzylinders 26 wird die Klinge dieses Fadenabstreifers 35 nach unten in Pfeilrichtung 39 gedrückt und kommt in Kontakt mit einem der Spreizarme 38 des Greifers 24, wobei sie die Schleife 34 untergreift und nach unten schiebt. Sämtliche Fadenabstreifer 35 sind, betrachtet von den zugehörigen Greifern 24, radial nach innen auf dem Drehteller 23 angeordnet.

Wie aus Figur 3 ersichtlich ist, wird die Trägerfolie 15, zusammen mit den mit Schleifen 34 versehenen Etiketten 14 und den Klebebändern 16 dem Drehteller 23 tangential im Bereich der Greifer 24 zugeführt. Unter Hinzuziehung von Figur 6 erkennt man, daß die Klebebänder 16 zusammen mit den Etiketten 14 mit Hilfe der Umlenkwalze 22 von der Trägerfolie 15 gelöst werden, worauf die Trägerfolie 15 dann auf die Rückspulrolle 20 aufgespult wird. Die Trägerfolie 15 streift dabei die Umlenkwalze 22 nur tangential, läuft also im wesentlichen geradeaus weiter zur Rückspulrolle 20. Die Klebebänder 16 mit den Etiketten 14 werden über einen bestimmten Winkelbereich über die Umlenkwalze 22 geführt, im dargestellten Ausführungsbeispiel sind dies etwa 90°. Die Klebebänder 16 laufen nun zusammen mit den Etiketten 14 über eine Umlenkrolle 28 unterhalb des Drehtellers 23. Unmittelbar vor dieser Umlenkrolle 28 werden die Etiketten 14, wie unten beschrieben wird, von den Klebebändern 16 getrennt und die Klebebänder auf Rückspulrollen 21 aufgewickelt. Die Klebebänder 16 werden dabei bei der Umlenkrolle 28 um ca. 180° umgelenkt, bevor sie zu den Rückspulrollen 21 gelangen. Die Rückspulrollen 21 sind seitlich neben dem Verlauf der Klebebänder 16 zwischen der Umlenkwalze 22 und der Umlenkrolle 28 angebracht.

Die Übergabestation 33 funktioniert wie folgt:
Gleichzeitig mit dem linearen Transport der Behälter 27 auf dem Förderband 19 dreht sich der Drehteller 23 um seine Achse 37. Weiterhin drehen sich die Etikettenrolle 18 und die Rückspulrollen 20 und 21. Von der Etikettenrolle 18 verläuft das Band aus Trägerfolie 15, Etiketten 14 und Klebebändern 16 zur Umlenkwalze 22. Bei dieser Umlenkwalze 22 werden die Klebebänder 16 zusammen mit den Etiketten 14 abgetrennt, die Trägerfolie 15 läuft alleine weiter und wird auf die Rückspulrolle 20 aufgespult. Von der Umlenkwalze 22 bis zur Umlenkrolle 28 verlaufen die Klebebänder 16 zusammen mit den Etiketten 14. Kurz vor Erreichen der Umlenkrolle 28 werden die Etiketten 14 mit den Schleifen 34 von den Klebebändern 16 entfernt, die Klebebänder 16 stark umgelenkt und auf die beiden Rückspulrollen 21 aufgespult.

Die Entfernung der mit Schleifen 34 versehenen Etiketten 14 von den Klebebändern 16 erfolgt durch die auf dem Drehteller 23 angeordneten Greifer 24. Diese befinden sich im Bereich der Etikettenübernahme in geschlossenem Zustand, die Spreizarme 38 sind also zueinander im wesentlichen parallel. Der Greifer 24 wird nun durch Betätigung seines Hubzylinders 25 in die Schleife 34 des Etiketts 14 eingeführt und sodann aufgespreizt. Damit wird auch die Schleife 34 aufgespreizt und das Etikett 14 hängt mit dieser Schleife 34 sicher an den Spreizarmen 38 des Greifers 24. Hat sich der Drehteller 23 im Verlauf seiner kontinuierlichen Bewegung um 180° gedreht, befindet sich der Greifer 24 mit dem Etikett 14 am tiefsten Punkt seiner Bahn. Zwei der drei Spreizarme 38 übergreifen in dieser Position den Hals des Behälters 27, der dritte - dem Fadenabstreifer 35 zugewandte Spreizarm 38 - befindet sich oberhalb des Halses des Behälters 27. In dieser Lage wird der Fadenabstreifer 35 über seinen Hubzylinder 26 aktiviert. Dadurch schiebt sich dessen Klinge in Teilrichtung 39 nach unten, untergreift die Schleife 34 und schiebt sie über den obersten Spreizarm 38 nach unten. Dabei kann dieser Spreizarm 38 nach innen nachgeben. Die Schleife 34 befindet sich nun auf der dem Fadenabstreifer 35 abgewandten Seite des Behälters 27 auf dem Hals des Behälters 27 und hängt an der gegenüberliegenden Seite an der Klinge des Fadenabstreifers 35. Durch den Vorwärtstransport des Behälters 27 auf dem Förderband 19 in Pfeilrichtung 36 löst sich daraufhin die Schleife 34 von der abgeschrägten Klinge des Fadenabstreifers 35 und die Schleife 34 befindet sich vollständig auf dem Hals des Behälters 27.

Die Gesamthöhe des Drehtellers 23 ist so justiert, daß die beiden tieferliegenden Spreizarme 38 des Greifers 24 den Hals des Behälters 27 im tiefsten Bahnpunkt gerade übergreifen. Falls Behälter anderer Höhe (27A) verwendet werden sollen, ist die Gesamthöhe des Drehtellers 23 der Höhe dieser Behälter 27A anzupassen.

Im dargestellten Ausführungsbeispiel sind auf dem Drehteller 23 acht Anordnungen aus Greifer 24 und Fadenabstreifer 35 angebracht. Die in Figur 3 in der oberen Hälfte des Drehtellers 23 zu sehenden Greifer 24 sind aufgespreizt und tragen Schleifen 34 von Etiketten 14. Dieser Zustand der Greifer 24 ist im Detail in Figur 5 dargestellt. Die unteren Greifer 24 aus Figur 3 sind zusammengefahren und bereit zur Aufnahme neuer Etiketten 14 im Übergabepunkt. Die Geschwindigkeiten von Etikettenrolle 18, Drehteller 23 und Förderband 19 sowie die Abstände der Schleifen 34 auf den Klebebändern 16, der Greifer 24 untereinander und der Behälter 27 auf dem Förderband 19 sind exakt so aufeinander abgestimmt, daß jeweils der nächste Greifer 24 das nächste Etikett 15 aufnehmen kann und die Greifer 24 die Etiketten 14 der Reihe nach auf die Behälter 27 übertragen können.

In einer alternativen Ausführungsform kann der Etikettenfertigungsautomat 1 in die Übergabestation 33 integriert sein. Dabei wird der Ausgang des Etikettenfertigungsautomaten 1 nicht einer Etikettenrolle 18, sondern unmittelbar dem Eingang der Übergabestation 33 zugeführt.

In einer weiteren alternativen Ausführungsform kann anstelle des Drehtellers 23 ein geschlossenes Transportband verwendet werden. Vorzugsweise verläuft dieses Transportband oberhalb des Förderbands 19 und hierzu schräg und befindet sich in einer Ebene mit dem Förderband 19. An der Außenseite des Bandes befinden sich Greifer 24 und Fadenabstreifer 35. Der Verlauf des Bandes nähert sich dem Verlauf der Behälter 27 auf dem Förderband 19 dabei asymptotisch an und die Geschwindigkeit des Bandes entspricht etwa der des Förderbandes 19. Die Bestückung der auf dem Band angeordneten Greifer 24 erfolgt analog zum oberen ausführlich besprochenen Ausführungsbeispiel. Bei gleicher Geschwindigkeit des Bandes und des Förderbands 19 müssen auch die Abstände jeweils zweier aufeinanderfolgender Greifer 24 identisch sein mit den Abständen zwischen zwei aufeinanderfolgenden Behältern 27. Bei verschiedenen Geschwindigkeiten von endlosem Band und Förderband 19 müssen auch die Abstände der Greifer 24 sich von denen der Behälter 27 entsprechend unterscheiden, so daß im laufenden Betrieb immer ein Greifer 24 zeitgerecht zu einem Behälter 27 gelangt.

## Patentansprüche

1. Verfahren zum Anbringen von mit geschlossenen Schleifen versehenen Etiketten auf den Hälsen von Behältern, **gekennzeichent durch** ein gleichmäßiges Ausrichten und Aufreihen der Etiketten (14) sowie folgende, auf jedes Etikett (14) anzuwendende, Verfahrensschritte:
(a) Befestigen der Schleife (34) an zwei im Abstand zueinander verlaufenden Trägerbändern (16);
(b) Einführen eines Greifers (24) in die Schleife (34);
(c) Lösen der Schleife (34) von den Trägerbändern (16);
(d) Überstülpen des Halses eines Behälters (27) durch den Greifer (24) mit Schleife (34) sowie
(e) Lösen der Schleife (34) vom Greifer (24) und Wegführen des Greifers (24) vom Behälter (27).

2. Verfahren nach Anspruch 1, **dadurch gekennzeichnet**, daß nach dem Einführen des Greifers (24) in die Schleife (34) die Trägerbänder (16) auf eine Rückspulrolle (21) aufgespult werden.

3. Verfahren nach Anspruch 1 oder 2, **dadurch gekennzeichnet**, daß die Befestigung der Schleife (34) auf den Trägerbändern (16) durch eine lösbare Klebeverbindung erfolgt.

4. Verfahren nach einem der voranstehenden Ansprüche, **dadurch gekennzeichnet**, daß das Lösen der Schleife (34) vom Greifer (24) erfolgt, indem die Schleife (34) mittels eines Fadenabstreifers (35) vom Greifer (24) abgestreift wird.

5. Verfahren nach einem der voranstehenden Ansprüche, **dadurch gekennzeichnet**, daß das Ausrichten und Aufreihen der Etiketten (14) sowie das Befestigen der Schleifen (34) an den Trägerbändern (16) in einer ersten Verfahrensstufe erfolgt, die Trägerbänder (16) mit den Schleifen (34) und den Etiketten (14) gemeinsam mit einer Trägerfolie (15) aufgespult und zwischengelagert wird und die restlichen Verfahrensschritte in einer unabhängigen zweiten Verfahrensstufe erfolgen.

6. Verfahren nach Anspruch 5, **dadurch gekennzeichnet**, daß die Trägerfolie (15) nach Abtrennung der mit den Etiketten (14) versehenen Trägerbändern (16) an einer Umlenkwalze (22) in der zweiten Verfahrensstufe aufgespult wird.

7. Vorrichtung zur Durchführung des Verfahrens nach einem der voranstehenden Ansprüche, **dadurch gekennzeichnet**, daß sie folgende Baueinheiten umfaßt:
(a) einen Etikettenfertigungsautomaten (1) zur Fertigung und gleichmäßigen Aufreihung der mit geschlossenen Schleifen (34) versehenen Etiketten (14), wobei die Schleifen (34) an zwei im Abstand zueinander verlaufenden Trägerbändern (16) befestigt sind;
(b) ein horizontal verlaufendes Förderband (19) zum gleichförmigen Transport der darauf in konstanten Abständen angeordneten Behälter (27);
(c) eine endlose Transportvorrichtung, welche sich oberhalb des Förderbandes (19) befindet und hierzu schräg verläuft, wobei der tiefste Punkt dieser Transportvorrichtung über der Mitte des Förderbandes (19) liegt;
(d) mehrere Greifer (24), welche in gleichmäßigen Abständen entlang der endlosen Transportvorrichtung zum Förderband (19) hin weisend angebracht ist;
(e) eine Zuführung für die Trägerbänder (16) mit den daran befestigten Schleifen (34) mit Etiketten (14), welche die endlose Transportvorrichtung im wesentlichen tangential und im Bereich des momentan höchsten Greifers (24) erreicht.

8. Vorrichtung nach Anspruch 7, **dadurch gekennzeichnet**, daß die endlose Transportvorrichtung ein Drehteller (23) mit einer im wesentlichen vertikalen, jedoch leicht geneigten Drehachse (37) ist.

9. Vorrichtung nach Anspruch 7, **dadurch gekennzeichnet**, daß die endlose Transportvorrichtung ein umlaufendes Band ist, welches oberhalb und in einer Ebene mit dem Förderband (19) und hierzu schräg verläuft.

10. Vorrichtung nach einem der Ansprüche 7 bis 9, **dadurch gekennzeichnet**, daß die Greifer (24) drei gleichmäßig angeordnete, nach außen abspreizbare, Spreizarme (38) aufweisen.

11. Vorrichtung nach einem der Ansprüche 7 bis 10, **dadurch gekennzeichnet**, daß jeder Greifer (24) einen Fadenabstreifer (35) aufweist.

12. Vorrichtung nach einem der Ansprüche 7 bis 11, **dadurch gekennzeichnet**, daß der Etikettenfertigungsautomat (1) eine eigene unabhängige Maschine ist, welche Etikettenrollen (18) produzieren.

13. Vorrichtung nach einem der Ansprüche 7 bis 12, **dadurch gekennzeichnet**, daß sie eine Umlenkwalze (22) zur Abzweigung der Trägerbänder (16) mit den Schleifen (34) und Etiketten (14) von der Trägerfolie (15) umfaßt.

14. Vorrichtung nach einem der Ansprüche 7 bis 13, **dadurch gekennzeichnet**, daß sie im Verlauf der Trägerbänder (16) nach der Übernahmestelle der Schleifen (34) durch die Greifer (24) eine Umlenkrolle (28) aufweist sowie Rückspulrollen (21) für die Trägerbänder (16) und die Trägerbänder (16) an der Umlenkrolle (28) um mindestens 90° umgelenkt und dann auf die Rückspulrollen (21) aufgespult werden.

## Claims

1. A method of applying labels to the necks of containers, where the labels are provided with closed loops, characterized by arranging the labels (14) in a uniform row in a line, as well as by the following steps of the method, to be applied to each label (14):
(a) Fastening the loop (34) to two carrier belts (16) running at a distance apart;
(b) Introducing a gripper (24) into the loop (34);
(c) Releasing the loop (34) from the carrier belts (16);
(d) Slipping the gripper (24) with the loop (34) over the neck of a container (27); and then
(e) Releasing the loop (34) from the gripper (24) and carrying the gripper (24) away from the container (27).

2. A method as in Claim 1, characterized in that after the introduction of the gripper (24) into the loop (34) the carrier belts (16) are wound up onto a rewind roller (21).

3. A method as in Claim 1 or 2, characterized in that the fastening of the loop (34) to the carrier belts (16) is effected by a releasable adhesive connection.

4. A method as in one of the preceding Claims, characterized in that the release of the loop (34) from the gripper (24) is effected by the loop (34) being stripped from the gripper (24) by means of a thread stripper (35).

5. A method as in one of the preceding Claims, characterized in that the arrangement of the labels (14) in a uniform row in line as well as the fastening of the loops (34) to the carrier belts (16) is effected in a first step of the method, the carrier belts (16) with the loops (34) and the labels (14) together with a carrier foil (15) are wound up and stored intermediately and the remaining steps of the method are effected in an independent second step of the method.

6. A method as in Claim 5, characterized in that after separation of the carrier belts (16) provided with the labels (14) at a deflector roll (22) the carrier foil (15) is wound up in the second step of the method.

7. An equipment for the performance of the method as in one of the preceding Claims, characterized in that it comprises the following components:
(a) an automatic machine (1) for preparing labels (14) provided with closed loops (34) and arranging them in uniform rows, the loops (34) being fastened to two carrier belts (16) running at a distance apart;
(b) a conveyor belt (19) running horizontally for the uniform transport of the containers (27) arranged on it at constant intervals;
(c) an endless transport mechanism which lies above the conveyor belt (19) and runs obliquely to it , the lowest point of this transport mechanism lying above the centre of the conveyor belt (19);
(d) a number of grippers (24) fitted at uniform intervals along the endless transport mechanism and pointing towards the conveyor belt (19);
(e) a feeder for the carrier belts (16) having the loops (34) on the labels (14) fastened to them, the said feeder reaching the endless transport mechanism essentially tangentially and in the region of the gripper (24) which is highest at that moment.

8. An equipment as in Claim 7, characterized in that the endless transport mechanism is a rotary plate (23) having an essentially vertical yet slightly inclined axis (37) of rotation.

9. An equipment as in Claim 7, characterized in that the endless transport mechanism is a revolving belt which runs above and in one plane with the conveyor belt (19) and at an angle to it.

10. An equipment as in one of the Claims 7 to 9, characterized in that the grippers (24) exhibit three uniformly arranged spreader arms (38) capable of being spread outwards.

11. An equipment as in one of the Claims 7 to 10, characterized in that each gripper (24) exhibits one thread stripper (35).

12. An equipment as in one of the Claims 7 to 11, characterized in that the automatic machine (1) for preparing labels is an independent machine on its own, which produces rolls (18) of labels.

13. An equipment as in one of the Claims 7 to 12, characterized in that it includes a deflector roll (22) for making the carrier belts (16) with the loops (34) and labels (14) diverge from the carrier foil (15).

14. An equipment as in one of the Claims 7 to 13, characterized in that in the run of the carrier belts (16) after the place of takeover of the loops (34) by the grippers (24) the equipment exhibits a deflector roller (28) as well as rewind rollers (21) for the carrier belts (16), and the carrier belts (16) are deflected at the deflector roller (28) through at least 90° and then wound up on the rewind rollers (21).

## Revendications

1. Procédé pour attacher des étiquettes munies de boucles fermées à des cols de récipients, caractérisé par une disposition et un alignement réguliers des étiquettes (14), ainsi que par les étapes du procédé ci-dessous à mettre en oeuvre pour chaque étiquette (14) :
(a) fixer la boucle (34) sur deux rubans-supports (16) s'étendent avec un écartement réciproque ;
(b) introduire un grappin (24) dans la boucle (34) ;
(c) détacher la boucle (34) des rubans-supports (16) ;
(d) coiffer le col d'un récipient (27) avec le grappin (24) muni de la boucle (34), et
(e) détacher la boucle (34) du grappin (24) et éloigner le grappin (24) du récipient (27).

2. Procédé selon la revendication 1, caractérisé en ce que, après avoir introduit le grappin (24) dans la boucle (34), les rubans-supports (16) sont enroulés sur une bobine de rebobinage (21).

3. Procédé selon la revendication 1 ou 2, caractérisé en ce que la boucle (34) est fixée sur les rubans-supports (16) par un collage amovible.

4. Procédé selon l'une des revendications précédentes, caractérisé en ce que la boucle (34) est détachée du grappin (24) en raclant la boucle (34) du grappin (24) au moyen d'un racleur pour le fil (35).

5. Procédé selon l'une des revendications précédentes, caractérisé en ce que l'alignement et la disposition des étiquettes (14), ainsi que la fixation des boucles (34) sur les rubans-supports (16) interviennent au cours d'une première partie du procédé, puis les rubans-supports (16) avec les boucles (34) et les étiquettes (14) sont enroulés sur une bobine en même temps qu'un film-support (15), puis temporairement stockés, et les étapes restantes du procédé se déroulent au cours d'une deuxième partie du procédé qui est indépendante.

6. Procédé selon la revendication 5, caractérisé en ce que le film-support (15), après avoir détaché les rubans-supports (16) munis des étiquettes (14), est enroulé sur un rouleau de renvoi (22) dans la deuxième partie du procédé.

7. Dispositif pour mettre en oeuvre le procédé selon l'une des revendications précédentes, caractérisé en ce qu'il comporte les unités suivantes :
(a) une machine automatique (1) à fabriquer les étiquettes pour fabriquer et disposer à intervalles réguliers les étiquettes (14) munies de boucles fermées (34), les boucles (34) étant fixées sur deux rubans-supports (16) s'étendant avec un écartement réciproque ;
(b) un convoyeur à bande (19) s'étendant horizontalement pour transporter en continu les récipients (27) qui y sont placés à intervalles réguliers ;
(c) un dispositif de transport sans fin qui se trouve au-dessus du convoyeur à bande (19) et s'étend en biais par rapport à ce dernier, le point le plus bas de ce dispositif de transport se situant au-dessus du milieu du convoyeur à bande (19) ;
(d) plusieurs grappins (24) qui sont fixés à intervalles réguliers le long du dispositif de transport sans fin et pointent vers le convoyeur à bande (19) ;
(e) un dispositif d'alimentation pour les rubans-supports (16) auxquels sont fixées les boucles (34) avec les étiquettes (14), qui atteint le dispositif de transport sans fin de façon tangentielle et dans la zone du grappin (24) qui est momentanément le plus haut.

8. Dispositif selon la revendication 7, caractérisé en ce que le dispositif de transport sans fin est un plateau tournant (23) avec un axe de rotation (37) essentiellement vertical, mais légèrement incliné.

9. Dispositif selon la revendication 7, caractérisé en ce que le dispositif de transport sans fin est une bande circulaire qui s'étend au-dessus du convoyeur à bande (19), dans le même plan que celui-ci et en biais par rapport à ce dernier.

10. Dispositif selon l'une des revendications 7 à 9, caractérisé en ce que les grappins (24) présentent trois bras (38) uniformément répartis qui peuvent être écartés vers l'extérieur.

11. Dispositif selon l'une des revendications 7 à 10, caractérisé en ce que chaque grappin (24) présente un racleur pour le fil (35).

12. Dispositif selon l'une des revendications 1 à 11, caractérisé en ce que la machine automatique pour fabriquer les étiquettes (1) est une machine indépendante qui produit des rouleaux d'étiquettes (18).

13. Dispositif selon l'une des revendications 7 à 12, caractérisé en ce qu'il comporte un rouleau de renvoi (22) pour faire dévier du film-support (15) les rubans-supports (16) portant les boucles (34) et les étiquettes (14).

14. Dispositif selon l'une des revendications 7 à 13, caractérisé en ce qu'il présente dans le prolongement des rubans-supports (16), en aval du point où les grappins (24) prennent en charge les boucles (34), un rouleau de renvoi (28), ainsi que des bobines de rebobinage (21) pour les rubans-supports (16), et en ce que les rubans-supports (16) sont déviés d'au moins 90° au niveau du rouleau de renvoi (28) avant d'être enroulés sur les bobines de rebobinage (21).
